# EUROPÄISCHE PATENTSCHRIFT

(11) **EP 0 385 178 B1**
(45) Veröffentlichungstag und Bekanntmachung des Hinweises auf die Patenterteilung: **25.01.1995**
(21) Anmeldenummer: 90102791.2
(22) Anmeldetag: 13.02.1990
(51) Int. Cl.: F04F 11/02

(54) **Rotor einer Druckwellenmaschine**
Rotor of a pressure wave machine
Rotor d'une machine à ondes de pression

(30) Priorität: 01.03.1989 CH 760/89
(43) Veröffentlichungstag der Anmeldung: 05.09.1990
(73) Patentinhaber: ASEA BROWN BOVERI AG, 5400 Baden (CH)
(72) Erfinder: Althaus, Rolf, Dr., CH-5506 Mägenwil (CH); Keller, Jakob, Dr., CH-5605 Dottikon (CH)

(56) Entgegenhaltungen:
- FR-A- 1 065 909
- GB-A- 1 126 705

## Beschreibung

### Technisches Gebiet

Die vorliegende Erfindung betrifft eine Druckwellenmaschine gemäss Oberbegriff des Anspruchs 1.

### Technisches Gebiet und stand der Technik

In Druckwellenmaschinen wird bei ihrer Verwendung als Aufladegerät für Verbrennungsmotoren Umgebungsluft zu Ladeluft und bei ihrer Verwendung als Hochdruckverdichterstufe einer Gasturbine vorverdichtete Luft weiter verdichtet zur Erzeugung von Treibgas für den Hochdruckturbinenteil. Die Kompression der Luft findet dabei in einem Rotor statt, dessen Umfang bei heutigen Ausführungen in der Regel achsparallel verlaufende Zellen aufweist, in denen die Luft mit dem Abgas des Motors oder mit aus der Turbinenbrennkammer abgezweigtem Treibgas ohne festes Trennelement direkt in Berührung kommt. Zur Steuerung der Ein- und Auslässe von Luft und Gas in die bzw. aus den Zellen befinden sich an den beiden Stirnseiten des Rotors Gehäuse mit Kanälen für die Zu- und/oder Abfuhr der beiden am Druckwellenprozess beteiligten Medien. Kommt eine mit zu verdichtetender Luft gefüllte Zelle vor einen Hochdruckgaseinlass, so läuft eine Druckwelle in die Zelle und verdichtet die Luft. Die Druckwelle erreicht das Ende der Zelle, sobald diese den Hochdruckluftauslass passiert. Die Luft wird dort ausgeschoben und die Zelle ist dann ganz mit Gas gefüllt. Beim weiterdrehen sorgen Expansionswellen dafür, dass das Gas die Zelle wieder verlässt und dass frische Luft angesaugt wird, worauf sich der Kompressionsvorgang wiederholt.

Ein kritischer, für den Liefergrad eines Druckwellenladers mit ausschlaggebender Umstand besteht darin, dass die Trennfläche zwischen den beiden Medien Luft und Gas keineswegs rechtwinklig zur Kanalachse steht, sondern dass sich dort eine mehr oder minder breite Mischzone bildet, wodurch einerseits bei der Spülung der verdichteten Luft Gas in den Motor bzw. in den Turbinenkreislauf und andererseits ein Teil der Luft in das Gas übergeht.

Das vorstehend gesagte ergibt sich auch aus der bekannten Tatsache, dass in einem Kanal, in dem sich zwei vorerst durch eine Membran voneinander getrennte Medien unterschiedlicher Dichte befinden, beim Entfernen dieser Membran, abgesehen von der vollständigen Vermischung der zwei gasförmigen Medien, wie sie im Ruhezustand auftritt, eine Ausgleichsströmung einsetzt, bei ruhenden Medien unter dem Einfluss der Schwerkraft.

Im Falle einer Druckwellenmaschine gemäss GB-A-1 126 705 sowie gemäss FR-A-1 065 909 aufgrund der dort verlaufenden Zellen schiebt sich bei laufendem Rotor das schwere Medium, nämlich Luft, durch die Zentrifugalbeschleunigung an der Aussenseite der Zelle unter das leichtere Abgas aus dem Motor, mit der Folge, dass im Vergleich zum Ruhestand eine sehr breiten Mischzone entsteht, die, wie erwähnt, die Spülung und damit den Liefergrad der Druckwellenmaschine verschlechtert.

### Aufgabe der Erfindung

Die Erfindung entstand aus der Aufgabe, die Geometrie des Rotors einer mit Medien unterschiedlicher Dichte betriebenen Druckwellenmaschine, insbesondere die Form seiner Zellen, so zu gestalten, dass im Ladezyklus keine Flieh-kräfte auf das Fluid in der Zelle einwirken und damit Zentrifugalströme, welche die eingangs erwähnten schädlichen Vermischungen der Fluide verursachen, vermieden werden. Dies wird erreicht durch eine solche Gestaltung der Zellen, dass die Mediumteilchen sich von ihrem Eintritt in die Zellen an bis zu ihrem Austritt aus denselben auf praktisch geradlinigen Absolutbahnen bewegen, auf Bahnen also, die von einem ausserhalb des Rotors als ruhend gedachten Beobachter als gerade Bahnen gesehen werden. Dadurch sind die Teilchen dem Einfluss der Beschleunigungskräfte entzogen. Gelöst wird diese Aufgabe durch eine zur Rotorachse hin gekrümmte Form der Kanalachsen der Zellen.

### Definition der Erfindung

Die erfindungsgemässe Druckwellenmaschine ist dadurch gekennzeichnet, dass die Kanalachsen der Zellen zwischen ihren beiden Endquerschnitten an den Rotorstirnflächen radial nach innen, gegen die Rotorachse hin gekrümmt verlaufen, wobei die Form der Kanalachsen der Zellen zwischen ihren beiden Endquerschnitten der Funktion

${\text{r(x) = r}}_{\text{o}} \text{cos(φ/2)/cos[φ(1/2 - x/L)]}$

folgt, worin rₒ den radialen Abstand der Kanalachsen von der Rotorachse, φ den Winkel, den eine Zelle von der Eintrittsstelle des ersten Mediums am einen Rotorende bis zu seiner Austrittsstelle am anderen Rotorende zurücklegt, und L die Rotorlänge bedeuten, wobei die x-Achse mit der Rotorachse zusammenfällt und ihren Ursprung an der Stirnseite des Rotors hat, an der das erste Medium eintritt.

Die Erfindung wird im folgenden unter Bezugnahme auf die Zeichnung näher beschrieben.

### Kurze Beschreibung der Figuren

In der Zeichnung stellen dar:
- Fig.1: die geometrischen Beziehungen, die für die Gestaltung eines erfindungsgemässen Rotors von Belang sind, und die
- Fig.2: die Form einer Zelle eines solchen Rotors.

### Beschreibung der Erfindung

In Fig.1 ist die Drehrichtung des Rotors 1, die für seine Gestaltung bedeutungslos ist, im Uhrzeigersinn angenommen. Die nachfolgenden Ausführungen gelten für eine Druckwellenmaschine mit einem Gegenstromdruckwellenprozess, bei dem Ein- und Austritt der Luft auf den zwei entgegengesetzten Seit en des Rotors erfolgen, gelten aber in analoger Weise auch für den Prozess, bei dem Ein- und Auslass der Luft auf ein und derselben Seite des Rotors stattfinden. Der erwähnte Gegenstromprozess ist der vorwiegend bei Hochdruckverdichtern für Gasturbinen verwendete.

Der Rotor ist in Fig.1 der besseren Übersichtlichkeit halber nur ausschnittsweise und schematisch durch seine äusseren Begrenzungskreise 2 des Zellenringes an seinen beiden Stirnflächen, die inneren Begrenzungskreise 3 des Zellenringes an den beiden Stirnflächen, und die Mittelpunktskreise 4, auf denen die Mittelpunkte 5 der Zellenkanalquerschnitte in den beiden Rotorstirnflächen liegen, dargestellt. Unter "Zellenring" ist die Gesamtheit der Zellen 6 am Rotorumfang zu verstehen.

Der für die Form der Zellen 6 vor allem wichtige Winkel φ ist der Drehwinkel, den eine Zelle, siehe Fig.2, von der Eintrittsstelle 7 aus, an der das zu verdichtende Medium in die Zelle eintritt, bis zum Austrittspunkt 8 auf der gegenüberliegenden Rotorstirnseite zurücklegt, wo die verdichtete Luft die Zelle verlässt. In der Fig.1 bedeuten ferner φ die laufende Winkelkoordinate von der Stelle 7 aus gerechnet, rₒ den Radius der Mittelpunktskreise 4, 0 den Mittelpunkt der Rotorstirnfläche, der mit dem Ursprung der x-Achse zusammenfällt, r(x) die radiale Entfernung eines Punktes auf der Kanalachse 9 im Abstand x vom Ursprung 0, Δr die Durchsenkung der Kanalachse 9 an einer Stelle x gegenüber einer die Mittelpunkte 5 der Kanalquerschnitte an den beiden Rotorstirnflächen verbindenden Geraden 10, und L die Länge des Rotors. Mit diesen Grössen ist die Form der Kanalachse gegeben durch die Beziehung

${\text{r(x) = r}}_{\text{o}} \text{cos(φ/2)/cos[φ(1/2 - x/L)]}$

und der Betrag der Durchsenkung durch

${\text{Δr = r}}_{\text{o}} \text{[1 - cos (φ/2)].}$

Diese beiden Ausdrücke ergeben Näherungswerte für die Form der Kanalachse und für Δr, die sich von entsprechenden Werten, die aus rechnerisch emittelten exakten Formeln erhalten werden, sowohl dimensionsmässig als auch in der Wirkung praktisch nicht unterscheiden. Die Unterschiede liegen jeweils nur im Bereich der Messgenauigkeit.

Die Einschnürung um Δr in der Mitte des Rotors hängt im wesentlichen von der Eintritts- bzw. Austrittsstelle der Trennfront zwischen dem Heissgas und der komprimierten Luft, dem Druckverhältnis und der Anzahl Fluten der Maschine ab. Unter "Flut" ist hier die Gesamtheit der für einen vollständigen Druckwellenzyklus erfoderlichen Ein- und Auslasskanäle der beiden kooperierenden Medien zu verstehen. Die meisten Maschinen, insbesondere Druckwellenlader für eine Motoraufladung, sind zweiflutig, es laufen also bei einer Rotorumdrehung zwei Druckwellenzyklen ab. Bei einer solchen Maschine mit einem Druckverhältnis von zwei beträgt z.B. φ = 51°.

Mit der durch r(x) gegebenen Zellengeometrie wird also einem Teilchen in den Zellen eine nahezu geradlinige Bahn aufgeprägt mit dem durch die Erfindungsaufgabe geforderten Ergebnis, die Mischzone zwischen den beiden Medien möglichst kurz und vermischungsfrei zu halten. Corioliskräfte sind in diesem System um eine Grössenordnung kleiner als die Fliehkräfte und könnten erforderlichenfalls durch ein asymmetrisches Verbiegen der Zelle in azimutaler Richtung korrigiert werden, was aus fertigungstechnischen Gründen hier nicht sinnvoll ist.

Der Einfluss der Zentrifugalströme auf den Spülzyklus wird durch die erfindungsgemässe Form der Zellen ebenfalls teilweise vermindert. Dieser Zentrifugalstromeinfluss auf die Spülung kann weiter verringert werden, indem man die Einschnürung des Rotors über das durch die Formel für r(x) gegebene Mass weiter verstärkt. Auch dies ist jedoch nicht sinnvoll, da hierdurch der Ladezyklus überkompensiert und dadurch etwas verschlechtert wird.

Bei einer über die ganze Zellenlänge konstanten Querschnittsfläche der Kanäle könnte man die radialen Zellenwände von der Rotormitte ausgehend nach beiden Richtungen hin zunehmend dicker ausbilden und ihre Enden dadurch strömungsgünstig profilieren. Es hat sich jedoch gezeigt, dass dies nur für die Eintrittsseite sinnvoll ist, während an der Austrittsseite das Wirbelgebiet vergrössert und der Wirkungsgrad gegenüber einer Ausführung mit beidseitig scharfkantigen Enden der Zellenwände beeinträchtigt wird.

## Patentansprüche

1. Druckwellenmaschine, im wesentlichen bestehend aus einem Rotor mit an seinem Umfang angeordneten, vorwiegend achsparallel verlaufenden Zellen, die dazu bestimmt sind, im Betrieb zwei gasförmige Medien aufzunehmen zwecks Verdichtung des ersten durch Druckwellen des zweiten Mediums, und aus einem Gehäuse an den beiden Stirnseiten des Rotors, wobei das Gehäuse mit Kanälen für die Zu- und Abfuhr der Medien versehen ist, dadurch gekennzeichnet, dass die Kanalachsen (9) der Zellen (6) zwischen ihren beiden Endquerschnitten an den Rotorflächen radial nach innen, gegen die Rotorachse (x) hin gekrümmt verlaufen, dass die Form der Kanalachsen (9) der Zellen (6) zwischen ihren beiden Endquerschnitten der Funktion
${\text{r(x) = r}}_{\text{o}} \text{· cos (Φ/2) / cos [Φ (½ - x/L)]}$
folgt, worin rₒ den radialen Abstand der Kanalachsen (9) von der Rotorachse (x) bedeutet; Φ den Drehwinkel bedeutet, den eine Zelle von der Eintrittsstelle (7), wo das zu verdichtende Medium in die Zelle (6) eintritt, bis zur Austrittsstelle (8) auf der gegenüberliegenden Seite, wo das verdichtete Medium die Zelle (6) verlässt, zurücklegt; L die Rotorlänge bedeutet, wobei die x-Achse mit der Rotorachse (x) zusammenfällt und ihren Ursprung (0) an der Stirnseite des Rotors (1) hat, an der das erste Medium eintritt.

2. Druckwellenmaschine nach Anspruch 1, dadurch gekennzeichnet, dass die Zellen (6) über ihre ganze Länge den gleichen Kanalquerschnitt aufweisen, dass die Wandstärken der Zellenwände von der Rotorachse (x) nächstgelegenen Punkt der Kanalachse (9) ausgehend zur Eintrittsseite des ersten Mediums hin zunehmend, und dass die Zellenwände an dieser Eintrittsseite strömungsgünstig profiliert ist.

## Claims

1. Compression-wave engine, essentially comprising a rotor with cells arranged on its periphery and extending predominantly parallel to the axis, which are intended in operation to receive two gaseous media with the aim of compressing the first medium with compression waves of the second, and comprising a housing on the two end faces of the rotor, the housing being provided with passages for the supply and removal of the media, characterized in that between their two final cross-sections at the rotor faces the axes (9) of the passages of the cells (6) extend radially inwards in a curved fashion towards the rotor axis (x), in that the form of the axes (9) of the passages of the cells (6) obeys between their two final cross-sections the function
$\text{r(x) = r₀·cos(Φ/2)/cos[Φ(1/2 - x/L)]}$
where r₀ signifies the radial spacing of the axes (9) of the passages from the rotor axis (x); Φ signifies the angle of rotation swept out by a cell from the entry point (7) where the medium to be compressed enters the cell (6) up to the exit point (8) at the opposite side where the compressed medium exits the cell (6); and L signifies the rotor length, the x-axis coinciding with the rotor axis (x) and having its origin (0) at the end face of the rotor (1) at which the first medium enters.

2. Compression-wave engine according to Claim 1, characterized in that the cells (6) have the same passage cross-section over their entire length, in that the wall thicknesses of the cell walls increase towards the entry side of the first medium, starting from the point of the axis (9) of the passage that is closest to the rotor axis (x), and in that the cell walls are profiled at this entry side in a correctly streamlined fashion.

## Revendications

1. Machine génératrice de pression hydrodynamique, qui se compose essentiellement d'un rotor ayant des cellules disposées à sa périphérie, se prolongeant en une direction généralement parallèle à l'axe, qui sont destinées à capter en fonctionnement deux milieux gazeux en vue de la compression du premier milieu par des ondes de compression du deuxième milieu, et d'un boîtier aux deux faces frontales du rotor, le boîtier étant pourvu de canaux pour l'amenée et l'évacuation des milieux, caractérisée en ce que les axes de canaux (9) des cellules (6) entre leurs deux sections transversales terminales aux surfaces du rotor radialement vers l'intérieur s'étendent de manière courbée contre l'axe du rotor (x), que la forme des axes de canaux (9) des cellules (6) entre leurs deux sections transversales terminales obéit à la fonction
${\text{r(x) = r}}_{\text{o}} \text{· cos (φ/2) / cos [φ(1/2 - x/L],}$
rₒ indiquant l'écart radial des axes de canaux (9) de l'axe du rotor (x); φ indiquant l'angle de rotation, que sous-tend une cellule depuis la position d'entrée (7), où le milieu à comprimer pénètre dans la cellule (6), jusqu'à la position de sortie (8) sur le coté opposé, où le milieu comprimé quitte la cellule (6); L indiquant la longueur du rotor, l'axe x étant confondu avec l'axe du rotor (x) et son origine (0) étant sur la face frontale du rotor (1), où le premier milieu pénètre.

2. Machine génératrice de pression hydrodynamique selon la revendication 1, caractérisée en ce que les cellules (6) présentent sur toute leur longueur la même section transversale de canal, que les épaisseurs de paroi des parois de cellule augmentent depuis le point de l'axe de canal (9) le plus proche de l'axe du rotor (x) jusqu'au coté d'entrée du premier milieu, et que la paroi de cellule sur ce coté d'entrée est profilée de manière à favoriser l'écoulement.
